# FASCICULE DE BREVET EUROPEEN

(11) **EP 0 751 723 B1**
(45) Date de publication et mention de la délivrance du brevet: **07.01.1999**
(21) Numéro de dépôt: 95910712.9
(22) Date de dépôt: 21.03.1995
(51) Int. Cl.: A44C 5/20

(54) **FERMOIR POUR LIEN**
BANDVERSCHLUSS
STRAP CLASP

(30) Priorité: 22.03.1994 CH 860/94
(43) Date de publication de la demande: 08.01.1997
(73) Titulaire: ETABLISSEMENTS SARRAN S.A., 39400 Morez (FR); Petignat, Maurice, 2300 La Chaux-de-Fonds (CH)
(72) Inventeur: Petignat, Maurice, 2300 La Chaux-de-Fonds (CH)
(74) Mandataire: Micheli & Cie
(86) Numéro de dépôt international: IB9500194
(87) Numéro de publication internationale: WO9525447

(56) Documents cités:
- CH-A- 656 512
- FR-A- 648 607
- FR-E- 54 478

## Description

La présente invention a pour objet un fermoir pour lien muni d'un dispositif de verrouillage comprenant un organe de verrouillage articulé sur le corps du fermoir autour d'un axe transversal, et qui est susceptible d'occuper deux positions, l'une, relevée, dans laquelle le fermoir est déverrouillé et l'autre, rabattue, dans laquelle le fermoir est verrouillé.

Des fermoirs tels que ci-dessus sont connus en soi. Ils servent à diverses applications, en particulier à la fermeture des bracelets de montres.

Dans ces fermoirs connus, l'organe de verrouillage articulé est le plus souvent constitué par un volet maintenu dans sa position rabattue de verrouillage à l'aide d'une saillie déformable élastiquement que présente le volet et qui s'accroche à cran à un autre élément du fermoir. Une telle disposition n'exclut pas le risque d'un déverrouillage intempestif du fermoir.

On connaît également (voir brevet français No 54.478) des fermoirs pour bracelets munis d'un verrou coulissant qui peut occuper une position de travail dans laquelle il est poussé par un ressort de rappel, et dans laquelle il empêche l'ouverture du fermoir, et une position éclipsée, dans laquelle l'utilisateur l'amène à l'encontre de l'action dudit ressort de rappel, dans laquelle le fermoir est libéré dudit verrou et peut donc s'ouvrir.

Le but de la présente invention est d'améliorer les fermoirs connus tels que ceux décrits ci-dessus en munissant le fermoir d'un double dispositif de verrouillage, l'organe de verrouillage empêchant l'ouverture du fermoir étant lui-même verrouillé en position de travail de telle manière que, pour ouvrir le fermoir, il faille tout d'abord libérer le verrou puis amener celui-ci dans sa position dans laquelle il est inopérant, ce qui libère le fermoir.

Ce but est atteint grâce aux moyens définis dans la revendication 1.

Le dessin représente, à titre d'exemple, une forme d'exécution de l'objet de l'invention.
La fig. 1 est une vue en perspective d'un fermoir pour bracelet de montre en position ouverte.
La fig. 2 est une coupe de ce fermoir, à plus grande échelle, passant par l'axe d'articulation de l'organe de verrouillage, ce dernier étant en position rabattue, de verrouillage.
La fig. 3 est une coupe suivant la ligne III-III de la fig. 2.
La fig. 4 est une coupe suivant la ligne IV-IV de la fig. 3.
La fig. 5 est une vue en perspective d'un détail de ce fermoir, et
La fig. 6 est une coupe analogue à celle de la fig. 2, l'organe de verrouillage du fermoir occupant sa position relevée, de déverrouillage.

Le fermoir représenté est désigné, d'une façon générale, par 1. Il comprend deux pièces en forme d'étriers 2 et 3 entre les branches 2a et 2b, respectivement 3a et 3b,desquelles sont articulées les extrémités des deux brins 4 d'un bracelet. La pièce en forme d'étrier 3 porte, fixée à sa partie transversale, désignée par 3c, par soudage par exemple, une plaquette longitudinale 5 dont l'extrémité est repliée en 5a en forme de gouttière. Cette partie repliée 5a forme un crochet destiné à s'accrocher, lorsque le fermoir est fermé, à une barrette transversale 6 disposée entre les branches 2a et 2b de la pièce en forme d'étrier 2.

La pièce en forme d'étrier 3 porte, articulé sur elle en 7 (fig. 1), un volet de verrouillage 8 destiné à occuper une position soulevée, représentée à la fig. 1, dans laquelle le fermoir est déverrouillé, et une position rabattue dans laquelle il vient fermer le crochet 5a, empêchant celui-ci de se dégager de la barrette transversale 6.

Le volet de verrouillage 8 est articulé entre les branches 3a de la pièce en forme d'étrier 3 à l'aide d'un arbre 9 représenté en perspective à la fig. 5. Cet arbre présente un tronçon 9a percé d'un trou borgne 10, dans lequel s'engage l'extrémité d'une vis 11 se vissant dans la branche 3a de la pièce 3. Cette vis 11 est elle-même bloquée par une vis 12 vissée dans la branche 3a. L'arbre 9 se prolonge par un tronçon 9b, de plus petite section, suivie d'une partie 9c, de section droite de forme, c'est-à-dire non circulaire (figs. 4 et 5), cette partie 9c étant elle-même suivie d'une partie terminale 9d s'engageant dans la seconde branche, 3b, de la pièce 3.

Cette seconde branche 3b présente, sur sa face interne faisant face à la partie 9c de l'arbre 9, un fraisage 13 dont la largeur correspond à celle de la partie 9c, dans lequel est engagée l'extrémité de cette partie 9c sous l'effet de la poussée axiale exercée par la vis 11 sur l'arbre 9. Il résulte de l'engagement de la partie 9c de l'arbre 9 dans le fraisage 13 que l'arbre 9 est empêché de tourner sur lui-même.

Le volet de verrouillage 8 présente, le long de son bord postérieur, une partie transversale 8a, plus épaisse (fig. 4), formant un canon percé d'un passage 14 traversé par l'arbre 9. La longueur de cette partie 8a est inférieure à la distance séparant les deux branches 3a et 3b de la pièce en forme d'étrier 3 de sorte que le volet 8 peut effectuer, outre son mouvement rotatif de basculement autour de l'arbre 9, un mouvement de translation le long de cet arbre. L'extrémité du passage 14 située du côté de la branche 3b de la pièce 3 présente, vue en bout, en 14a, une entrée de forme correspondant à la forme de la partie 9c de l'arbre 9. Enfin, un ressort à boudin 15, engagé sur l'extrémité du tronçon 9a de l'arbre 9, prend appui d'une part sur la branche 3a de la pièce 3 et d'autre part sur l'extrémité du canon 8a du volet 8. Ce ressort à boudin tend à déplacer le volet 8 vers la droite des figs. 2, 3 et 6.

Lorsque le volet occupe sa position rabattue, dans laquelle il ferme le crochet 5a, l'entrée 14a du passage 14 est orientée, par rapport à l'arbre 9, de telle manière que la partie 9c puisse s'engager dans le logement que constitue l'entrée 14a, ce qui bloque le volet 8 en position de verrouillage, l'arbre 9 ne pouvant pas tourner sur lui-même.

Lorsque l'utilisateur du fermoir agit sur une cheville 16 (fig. 1) que porte le volet 8, par exemple au moyen d'un ongle, il peut déplacer le volet le long de l'arbre 9, dans la direction de la flèche 17 de la fig. 6, à l'encontre de l'action du ressort de rappel 15, dégageant ainsi la partie 9c de l'arbre 9 du logement 14a. Le volet 8 peut alors être soulevé et amené dans la position représentée à la fig. 1, dans laquelle le fermoir est déverrouillé.

Grâce à la disposition décrite et représentée, le volet 8 est parfaitement bloqué dans sa position rabattue de verrouillage, sans risque d'un déverrouillage intempestif.

En variante, l'organe de verrouillage articulé pourrait présenter une forme différente de celle d'un volet.

En variante également, on pourrait prévoir le cas où la partie 8a du volet présenterait une saillie ou une creusure de forme coopérant avec une creusure ou une saillie de forme correspondante présentée par la face interne de la branche 3b de la pièce en forme d'étrier.

Il est à remarquer que dans l'exemple décrit et représenté l'arbre d'articulation 9 du volet 8 est maintenu en place par une vis 11. On pourrait cependant prévoir le cas où cet arbre serait maintenu en place sur la pièce en forme d'étrier 3 par tout autre dispositif connu.

Enfin, l'invention n'est pas limitée à son application aux bracelets de montres, tel que décrit et représenté, mais pourra s'appliquer à tout lien, notamment aux ceintures, ceinturons, sangles et autres.

## Revendications

1. Fermoir pour lien comprenant un volet de verrouillage (8) articulé autour d un arbre transversal (9) perpendiculaire à l'axe longitudinal du fermoir, ledit volet de verrouillage (8) pouvant occuper une première position ouverte ainsi qu'une seconde position rabattue ou fermée, dans laquelle il maintient les deux extrémités du lien, caractérisé par le fait que l'arbre (9) autour duquel le volet (8) est articulé est fixé angulairement et axialement sur le fermoir, par le fait que le volet de verrouillage (8) est agencé de manière à pouvoir effectuer un mouvement de translation parallèlement à son arbre d'articulation contre l'action d'un dispositif élastique de rappel (15) et par le fait que l'arbre d'articulation (9) du volet de verrouillage (8) présente un tronçon (9c) de section de forme destine a coopérer avec un passage (14a) de forme correspondante ménagé dans l organe de verrouillage (8) permettant de ce fait un blocage de l'organe de verrouillage (8) lorsque ce dernier est en position rabattue.

2. Fermoir suivant la revendication 1, caractérisé par le fait que ledit tronçon (9c) de section de forme de l'arbre d'articulation (9) de l'organe de verrouillage (8) est partiellement engagé dans une ouverture (13) de forme correspondante ménagée dans le corps (3) du fermoir, le tout de manière que ledit arbre (9) soit empêché de tourner sur lui-même.

3. Fermoir selon la revendication 1, dans lequel le corps (3) du fermoir est constitué par une pièce en forme d'étrier entre les branches (3a,3b) de laquelle ledit volet de verrouillage (8) est articulé, caractérisé par le fait que la partie (8a) dudit volet de verrouillage (8) engagée sur l'arbre d'articulation (9) de cet organe (8) sur le corps (3) du fermoir est de longueur inférieure à la distance séparant les branches (3a,3b) de la pièce en forme d' étrier (3), de manière que le volet de verrouillage (8) puisse se déplacer, en un mouvement de translation, le long de son arbre d'articulation (9), un ressort à boudin (15) étant interpose entre l'une (3a) des branches (3a,3b) de l'étier (3) constituant le corps du fermoir et l'extrémité de la partie (8a) du volet de verrouillage (8) engagée sur l'arbre (9) opposée à celle qui présente l'entrée (14a) de forme, ce ressort à boudin (15) tendant à déplacer le volet de verrouillage (8) en direction du tronçon (9c) de section de forme de l'arbre d'articulation (9) du volet de verrouillage (8).

4. Fermoir suivant la revendication 1, caractérisé par le fait que le volet de verrouillage (8) présente, sur sa face externe, une saillie (16) permettant à l'utilisateur du fermoir d'agir sur ce volet (8) pour déplacer, lorsqu'il occupe sa position rabbatue de verrouillage, à l'encontre de l'action du dispositif élastique de rappel (15) et de désengager ainsi la partie de forme (14a) de la creusure (14) de la partie (9c) de forme correspondante de l'arbre (9) sur laquelle cette partie de forme (14a) est engagée lorsque le volet (8) occupe sa position rabattue de verrouillage.

## Claims

1. Strap clasp including a locking flap (8) hingedly mounted on a transverse pin (9) perpendicular to the longitudinal axis of the clasp, said locking flap (8) being designed for placement either in a first open position or in a second lowered or closed position, in which it holds together the two ends of the strap, characterised in that the pin (9) on which the flap (8) is hingedly mounted, is fixed both angularly and axially in the clasp, in that the locking flap (8) is arranged in such a manner as to be capable of carrying out a translational motion parallel to its hinge pin and against the urge of a resilient return device (15), and in that the hinge pin (9) of the locking flap (8) exhibits a segment (9c) having a section shaped for co-operating with a passage (14a) of a corresponding shape provided in the locking member (8), thus allowing a blocking of the locking member (8) when the same is in the lowered position.

2. A clasp according to claim 1, characterised in that said segment (9c) having a shaped section of the hinge pin (9) of the locking member (8) is partly engaged in a recess (13) of a corresponding shape provided in the body (3) of the clasp, in such a manner as to substantially prevent said pin (9) from rotating about its axis.

3. A clasp according to claim 1, in which the body (3) of the clasp is comprised of a stirrup-shaped part, between the branches of which (3a, 3b) said locking flap (8) is hinged, characterised in that the part (8a) of said locking flap (8) engaged on said hinge pin (9) of this member (8) on the body (3) of the clasp is of a length lesser than the distance between the branches (3a, 3b) of the stirrup-shaped part (3), in such a manner that the locking flap (8) may move, in a translational motion, along its hinge pin (9), a coil spring (15) being sandwiched between one (3a) of the branches (3a, 3b) of the stirrup (3) forming the body of the clasp and the end of the part (8a) of the locking flap (8) engaged on the pin (9) opposite to that exhibiting the shaped passage (14a), this spring coil (15) urging the locking flap (8) to move in the direction of the segment (9c) having a shaped section of the hinge pin (9) of the locking flap (8).

4. Clasp according to claim 1, characterised in that the locking flap (8) exhibits, on its inner face, a protrusion (16), which makes it possible for the user of the clasp to act upon this flap when the flap is in its lowered locking position, to move the same, against the urge of the resilient return device (15) and thus to disengage the shaped part (14a) of the recess (14) from the corresponding shaped part (9c) of the pin (9) on which this shaped part (14a) is engaged when the flap (8) is in its lowered locking position.

## Patentansprüche

1. Bandverschluss mit einer um eine zur Längsachse des Verschlusses senkrechte Querwelle (9) herum schwenkbaren Verriegelungsklappe (8), die eine erste, offene Stellung sowie eine zweite, zugeklappte oder geschlossene Stellung einnehmen kann, in der sie die beiden Enden des Bandes festhält, dadurch gekennzeichnet, dass die Welle (9), um die herum die Klappe (8) geschwenkt werden kann, bezüglich ihrer Winkel- und Achslage am Verschluss festgemacht ist; dadurch, dass die Verriegelungsklappe (8) so eingerichtet ist, dass sie gegen die Wirkung einer federnden Rückstellvorrichtung (15) eine Translationsbewegung parallel zu ihrer Gelenkwelle ausführen kann; und dadurch, dass die Gelenkwelle (9) der Verriegelungsklappe (8) einen Abschnitt (9c) mit Profilquerschnitt aufweist, der dazu bestimmt ist, mit einem Durchlass (14a) entsprechenden Profils zusammenzuwirken, der in das Verriegelungsorgan (8) eingearbeitet ist, und so eine Blockierung des Verriegelungsorgans (8) zu gestatten, wenn sich letzteres in seiner zugeklappten Stellung befindet.

2. Verschluss gemäss Anspruch 1, dadurch gekennzeichnet, dass sich der benannte, Profilquerschnitt aufweisende Abschnitt (9c) der Gelenkwelle (9) des Verriegelungsorgans (8) teilweise in eine Öffnung (13) entsprechenden Profils einfügt, die in den Rumpf (3) des Verschlusses eingelassen ist, und zwar dergestalt, dass die benannte Welle (9) daran gehindert wird, sich um sich selbst zu drehen.

3. Verschluss gemäss Anspruch 1, worin der Rumpf (3) des Verschlusses aus einem Teil in Gestalt eines Bügels zwischen den Schenkeln (3a, 3b) besteht, um den die benannte Verriegelungsklappe (8) schwenkbar ist, dadurch gekennzeichnet, dass das Teilstück (8a) der benannten Verriegelungsklappe (8), das auf der Gelenkwelle (9) dieses Organs in den Rumpf (3) des Verschlusses eingerastet ist, eine geringere Länge aufweist als der Abstand zwischen den Schenkein (3a, 3b) des Teils in Gestalt eines Bügels (3), so dass die Verriegelungsklappe (8) sich in einer Translationsbewegung entlang ihrer Gelenkwelle (9) verschieben kann, wobei eine Schraubenfeder (15) zwischen einen (3a) der Schenkel (3a, 3b) des Bügels (3), der den Rumpf des Verschlusses darstellt, und das Ende des Teilstücks (8a) der auf der Welle (9) eingerasteten Verriegelungsklappe (8), das dem Ende entgegengesetzt ist, das den profilierten Einlass (14a) darstellt, eingesetzt ist und die Verriegelungsklappe (8) in Richtung auf den den Profilquerschnitt aufweisenden Abschnitt (9c) der Gelenkwelle (9) der Verriegelungsklappe (8) zu verschieben sucht.

4. Verschluss gemäss Anspruch 1, dadurch gekennzeichnet, dass die Verriegelungsklappe (8) auf ihrer Aussenseite einen Vorsprung (16) aufweist, der es dem Benutzer des Verschlusses gestattet, auf diese Klappe (8) einzuwirken, um die Klappe, während sie die zugeklappte Verriegelungsstellung einnimmt, gegen die Wirkung der federnden Rückstellvorrichtung (15) zu verschieben und dadurch das profilierte Teilstück (14a) aus der Aushöhlung (14) des das entsprechende Profil aufweisenden Abschnitts (9c) der Welle (9) herauszulösen, auf der dieses profilierte Teilstück (14a) eingerastet ist, solange die Klappe (8) ihre zusammengeklappte Verriegelungsstellung einnimmt.
